# DEMANDE DE BREVET EUROPEEN

(11) **EP 1 087 072 A1**
(43) Date de publication de la demande: **28.03.2001**
(21) Numéro de dépôt: 99402306.7
(22) Date de dépôt: 21.09.1999
(51) Int. Cl.: E04D 13/072

(54) **Dispositif de support de gouttière pendante pour toit**

(71) Demandeur: ETS FRENEHARD ET MICHAUX S.A., 61300 L'Aigle (FR)
(72) Inventeur: Glemas, Jean, 61270 Aube (FR); Hermenier, Michel, 61230 Gace (FR)
(74) Mandataire: Bentz, Jean-Paul

(57) **Abrégé**

L'invention concerne un support (1) de gouttière pendante (20) pour toit pentu débordant (4) à crochet porte-gouttière (19) attaché par une branche (19b) à une pince (2) de fixation au bord inférieur libre de toit et par serrage de celui-ci entre une branche de pince (2a) formant mors fixe et un mors mobile interne (8) de celle-ci, en étant déplaçable sur l'autre branche de pince (2b) par une vis de manoeuvre (14).

Le mors fixe est constitué par la branche de pince (2a) applicable sur la face de dessus du toit (4) tandis que le mors mobile est applicable contre la sous-face de toit et le trou (15) pour la vis (14) étant situé en dehors de la branche de pince formant mors fixe (2a).

L'invention est applicable aux toitures de bâtiment.

## Description

La présente invention concerne généralement et a essentiellement pour objet un dispositif formant support de gouttière pendante pour bâtiments, destiné à être rapporté ou monté à la base de l'égout d'un toit pentu, de préférence débordant, du type à crochet porte-gouttière attaché par une branche à une pince en étrier de fixation par chevauchement sur le bord inférieur libre saillant d'un pan de couverture de versant de toiture et par serrage de celui-ci entre une branche sensiblement droite formant mors fixe de la pince et un mors mobile interne de celle-ci variablement associé à l'autre branche sensiblement droite de la pince en étant actionnable en déplacement de serrage par une vis de manoeuvre coopérante, accessible de l'extérieur et traversant la paroi de la pince.

L'état connu de la technique antérieure révèle notamment un dispositif de ce genre dont la pince à branches parallèles de longueurs inégales est formée à partir d'un tronçon de barre métallique rectiligne à profil de section transversale en U à âme plate et à ailes parallèles, replié sur lui-même du côté de ses ailes sous forme de chape en U. Cette pince est destinée à être enfilée sur le bord saillant du pan de couverture perpendiculairement à celui-ci, de façon que la branche inférieure de la pince soit la branche longue formant mors fixe applicable contre la sous-face de couverture, de sorte que la branche courte est la branche supérieure portant le mors mobile destiné à être appliqué par pression de serrage contre la face de dessus de la couverture. Ce mors mobile est constitué par une pièce de tôle découpée et pliée en forme de double U à fond commun plat dont la direction longitudinale propre est orientée transversalement aux branches de la pince et qui se prolonge longitudinalement sur les deux côtés opposés respectivement par deux pattes repliées à angle droit parallèlement du même côté vers le haut en venant embrasser bilatéralement la branche supérieure courte de la pince pour se loger respectivement dans deux encoches des bords ou ailes longitudinaux opposés, destinées à guider la pièce qui est déplaçable verticalement en translation par coulissement dans ces encoches. Les deux côtés longs opposés du fond plat rectangulaire précité se prolongent des deux côtés respectivement par deux pattes plus courtes que les précédentes, repliées du même côté vers le bas en formant, avec le fond plat précité, un U renversé se croisant orthogonalement avec le précédent, ses deux pattes plus courtes ayant leurs plans respectifs orientés transversalement à la branche inférieure longue de pince en étant engagées, en position extrême basse, entre les deux ailes ou rebords latéraux de cette branche. Le bord transversal libre de chaque patte courte précitée est dentelé pour pouvoir mordre en configuration de serrage dans la matière de la couverture pour s'accrocher à celle-ci. Une vis à tête en oreille plate de préhension manuelle traverse un trou taraudé de l'âme plate de la branche de pince courte ou supérieure situé au milieu entre les deux encoches précitées pour pouvoir venir en butée, en fin de course de vissage, contre et dans une empreinte creuse en forme de cuvette ronde de la face supérieure du fond plat rectangulaire de la pièce en croisillon à double U formant mors mobile.

Un élément porte-crochet de gouttière est constitué par une barre métallique plate de forme anguleuse recourbée en dièdre à bras de longueurs inégales qui forment entre eux un angle aigu correspondant au moins approximativement à l'angle d'inclinaison du versant de toiture. Le bras court de cet élément porte-crochet est monté de façon longitudinalement coulissante en prolongement de la branche longue de pince en étant appliquée contre le fond de celle-ci et guidée en déplacement glissant entre et par les deux ailes opposées de celle-ci. Cet élément porte-crochet est immobilisable en position sélectivement réglable au moyen d'un boulon de serrage dont la tige filetée traverse deux lumières longitudinales allongées prévues respectivement dans le fond plat de la branche longue de pince et dans le bras court superposé de l'élément porte-crochet.

Le bras long de l'élément porte-crochet comporte, respectivement le long de ses deux bords opposés rectilignes, deux rebords longitudinaux parallèles repliés à angle droit du même côté dudit bras qui comporte en outre, entre ses deux rebords, une fente rectiligne longitudinale destinée à la fixation du crochet porte-gouttière par une portion extrême rectiligne d'une branche de crochet placée entre les deux rebords précités de l'élément porte-crochet en étant guidée bilatéralement en coulissement par ces rebords, de sorte que le crochet est sélectivement réglable en position relative au moyen du boulon de fixation traversant ladite portion rectiligne de crochet et ledit bras long d'élément porte-crochet. La portion rectiligne de branche de fixation du crochet comporte, du côté interne ou concave du crochet, une butée d'arrêt de bord de gouttière en forme de patte ou languette rabattue vers le bas tandis que l'extrémité de la branche libre opposée du crochet se prolonge sur sa face externe ou du côté convexe par une paillette en matière métallique manuellement déformable destinée à être recourbée à la main par dessus et contre le bord longitudinal libre opposé de la gouttière pour la maintenir en place. Les deux rebords du bras long de l'élément porte-crochet empêchent toute déviation latérale éventuelle du crochet par pivotement autour de son boulon de fixation.

Ce dispositif connu possède en particulier les inconvénients suivants :
- il présente un aspect inesthétique sur la partie supérieure visible correspondante de la toiture en raison de la vis de manoeuvre apparente faisant saillie vers le haut depuis la branche supérieure de pince ;
- il est d'un montage malaisé pour l'opérateur qui doit manoeuvrer la vis au-dessus de l'ensemble soit à la main, soit avec un outil spécifique ;
- difficulté de montage du dispositif sur une couverture constituée par une plaque ondulée notamment en fibrociment ou en tôle avec ondes courbes ou trapézoïdales ;
- il ne comporte pas de marquage garantissant sa conformité à la norme européenne EN 1462 établie par le Comité Européen de Normalisation ;
- la paillette précitée est moins large que le crochet porte-gouttière d'où aspect inesthétique après pose de la gouttière.

La présente invention a principalement pour but de supprimer ou au moins de pallier les inconvénients précités. Pour résoudre le problème ainsi défini, le dispositif conforme à l'invention est caractérisé en ce que le mors fixe est constitué par la branche de pince applicable sur la face de dessus de la couverture tandis que le mors mobile est applicable contre la sous-face de la couverture en étant associé à l'autre branche de la pince et le trou traversant de vis étant situé en dehors de la branche de pince formant mors fixe.

Cette disposition présente l'avantage de supprimer toute saillie inesthétique au-dessus de la branche supérieure de pince en rendant en outre la vis de manoeuvre plus accessible donc plus facilement manoeuvrable. En outre, le montage de la pince notamment au sommet d'une onde de plaque ondulée de couverture est rendu aisé avec divers types d'outils (clé ou tournevis).

Selon une autre caractéristique de l'invention, la pince est de forme angulaire à branches non parallèles et le mors mobile est sélectivement déplaçable bidirectionnelement en translation le long de ladite autre branche de pince en étant en appui à contact glissant sur la face interne de celle-ci, par sa vis de manoeuvre reliée au mors mobile immobilisable par blocage direct positif à coincement de contact frottant entre ladite face interne de branche de pince et la sous-face de la couverture.

Selon encore une autre caractéristique du dispositif conforme à l'invention, du type à rebords internes saillants respectivement sur les côtés longitudinaux parallèles opposés de ladite autre branche de pince, le mors mobile précité est guidé par et entre ces rebords au moins le long de sa course utile et, suivant encore une autre caractéristique de l'invention, ce moyen de guidage est complété par le fait que le mors mobile comporte un appendice saillant engagé à ajustement glissant libre dans une fente rectiligne longitudinale de guidage par coulissement formée dans ladite autre branche de pince.

Selon une autre caractéristique de l'invention, le crochet porte-gouttière est utilisable isolément, c'est-à-dire indépendamment de la pince par le fait qu'il comporte au moins deux trous et de préférence trois trous non alignés traversant la portion d'attache rectiligne de ladite branche de crochet en dessous du trou de boulon de fixation de celle-ci, pour le passage de clous ou de vis de fixation séparée directe dudit crochet seul sur le bandeau de façade de bâtiment en dessous de la toiture.

Le dispositif de l'invention est réalisé de façon à être conforme à le norme européenne précitée.

L'invention sera mieux comprise et d'autres buts, caractéristiques, détails et avantages de celle-ci apparaîtront plus clairement au cours de la description explicative qui va suivre en se reportant aux dessins schématiques annexés donnés uniquement à titre d'exemple non limitatif illustrant un mode de réalisation spécifique actuellement préféré de l'invention et dans lesquels.

La figure 1 représente une vue isolée en perspective du dispositif de support de gouttière conforme à l'invention dans sa configuration avant montage sur toiture et avant pose de la gouttière.

La figure 2 représente une vue de côté en coupe du dispositif précédent suivant le plan de section vertical médian de symétrie du dispositif en configuration montée sur le bord de couverture avec gouttière posée et fixée.

Selon l'exemple de réalisation représenté dans les dessins, le dispositif de support de gouttière selon l'invention, désigné de façon générale par le chiffre de référence 1, comporte un ensemble monobloc venu de matière en une seule pièce comprenant une partie 2 formant pince proprement dite et une partie 3 formant porte-crochet. Cet ensemble est formé à partir d'une barre ou bande métallique doublement recourbée ou coudée en sens inverses pour constituer, d'une part, la pince 2 à branches de longueurs inégales respectivement supérieure courte 2a et inférieure longue 2b faisant entre elles un angle aigu par exemple d'environ 15° et adaptable sur le bord inférieur d'un pan de couverture 4 à angle d'inclinaison par exemple d'environ 30° sur le plan horizontal, et, d'autre part, la partie porte-crochet 3 formant en quelque sorte un bras de prolongement de la branche inférieure longue 2b de la pince 2 et comportant une portion rectiligne descendante 3 se raccordant par un coude 3'recourbé vers l'extérieur à ladite branche longue de la pince en formant, avec celle-ci, un angle aigu par exemple d'environ 75°.

Les deux branches 2a, 2b de la pince 2 sont sensiblement rectilignes en dehors de leur coude 2' de raccordement. La pince comporte bilatéralement, respectivement le long de ses deux côtés longitudinaux rectilignes parallèles opposés, deux rebords 5a, 5b repliés à angle droit vers l'intérieur ou la concavité de la pince tandis que le bras porte-crochet 3 comporte bilatéralement, respectivement le long de ses deux côtés longitudinaux parallèles opposés, deux rebords 6a, 6b respectivement repliés à angle droit vers la partie 2 formant pince, c'est-à-dire du côté de la branche longue de pince.

La face active interne de la branche courte de pince 2a formant mors fixe est rendue rugueuse au moins localement ou partiellement par au moins deux arêtes transversales ou des aspérités saillantes de préférence formant dents successives espacées 7 pour coopérer, par effet de pénétration partielle ou d'accrochage, avec la face voisine concernée de la couverture 4 et par exemple prévues avantageusement sous la forme de dentures ou dentelures sur les rebords saillants internes 5a, 5b respectivement le long des côtés longitudinaux parallèles opposés de ladite branche courte de pince 2a.

La branche longue 2b de la pince 2 supporte intérieurement le mors mobile 8 reposant sur la face interne sensiblement plane de la branche longue de pince 2b entre les rebords longitudinaux parallèles opposés 5a, 5b de celle-ci et déplaçable en sens opposés en translation rectiligne le long d'une partie de la branche longue de pince 2b et en particulier le long au moins de sa course utile en étant en contact glissant avec cette branche de pince. Dans son mouvement, le mors mobile est positivement guidé par cette branche longue de pince par et entre les rebords longitudinaux 5a, 5b de celle-ci en étant ainsi bilatéralement en contact glissant avec ces rebords.

Pour compléter ce guidage, le mors mobile 8 comporte avantageusement un appendice ou doigt saillant sensiblement vertical 9 traversant une fente rectiligne longitudinale 10 de guidage par coulissement formée dans la branche longue de pince 2b en étant engagé de préférence à ajustement glissant libre dans cette fente.

Le mors mobile 8 a une largeur, transversalement à la branche de pince 2b, correspondant sensiblement à la distance d'écartement des rebords longitudinaux 5a, 5b de cette branche de pince et l'appendice précité 9 est plus large que la fente 10, traversant la paroi plane de fond de ladite branche de pince mais comporte deux encoches latérales transversalement alignées 11, formées respectivement sur des côtés opposés de l'appendice 9, chaque encoche 11 chevauchant le bord longitudinal voisin de la fente 10 en constituant ainsi un moyen de retenue du mors mobile 8, le rendant imperdable.

Le mors mobile 8 est constitué par une pièce creuse en forme de U renversé ou de pontet ou ponceau à fond sensiblement plat et à branches parallèles de longueurs inégales comprenant une branche courte 8a située du côté du fond courbe ou coude 2' de la pince et une branche longue 8b située du côté longitudinalement opposé et se prolongeant vers le bas par l'appendice 9. La direction de largeur ou de bords transversaux extrêmes de cette pièce formant mors mobile est parallèle à la direction de largeur de la branche de pince coopérante 2b.

Le fond plat 8' de cette pièce est, en raison des longueurs inégales des branches 8a, 8b, incliné parallèlement à la branche courte de pince 2a formant mors fixe et constitue en quelque sorte la face active du mors mobile 8 destinée à coopérer par contact au moins glissant avec la face de dessous du pan de couverture 4 pour bloquer la pince 2 par coincement sur ce pan de couverture.

Cette face active est avantageusement rendue rugueuse au moins localement ou partiellement par au moins deux arêtes vives transversales ou aspérités saillantes ou dents successives espacées pour coopérer, par effet d'accrochage ou de pénétration partielle, avec la face voisine concernée formant sous-face de couverture. Le mors mobile 8 est pourvu avantageusement, le long de ces deux branches et de son fond, de nervures de raidissement et notamment de deux rebords extérieurement saillants 12a, 12b s'étendant respectivement le long de ses côtés opposés et en particulier du fond plat dudit mors mobile. Les portions de rebords parallèles 12a, 12b, s'étendant le long du fond plat 8' du mors mobile, sont ainsi parallèles à la direction longitudinale de la branche courte de pince 2a formant mors fixe et leurs bords externes sont avantageusement dentelés selon une denture 13 destinée à mordre dans la sous-face de la couverture 4 en position de coincement du mors mobile 8 contre cette sous-face. Cette denture pourrait être remplacée par exemple par une encoche ou échancrure dans chaque rebord externe 12a, 12b, de façon que chaque extrémité d'encoche ou d'échancrure se raccorde au bord externe du rebord la comportant par une arête à angle saillant vif s'étendant transversalement à ce bord externe.

Une vis de manoeuvre 14 traverse le fond d'étrier 2' de la pince 2 en s'étendant sensiblement parallèlement à la branche longue 2b de la pince en étant reliée au mors mobile 8 de façon à pouvoir le déplacer alternativement dans les deux sens opposés respectivement de serrage par traction et de desserrage par poussée sur ce mors mobile. A cet effet, cette vis de manoeuvre est avantageusement vissable et dévissable dans un trou fileté 16 correspondant du mors mobile 8 en traversant un trou lisse 15 de la paroi de pince au fond 2' de celle-ci. Selon une variante de réalisation non représentée, la vis de manoeuvre est rotativement solidaire en translation du mors mobile 8' en étant vissable et dévissable à travers la paroi de pince en traversant un trou fileté correspondant 15 dans le fond 2' de ladite pince.

Le trou fileté 15 ou 16 précité est soit directement taraudé dans la paroi de pince 2 ou du mors mobile 8, soit celui d'un écrou fixé par exemple soudé à ladite paroi coaxialement à un trou lisse traversant correspondant de celle-ci.

La vis 14 possède une tête 14' accessible de l'extérieur et manoeuvrable, par raison de commodité, au moyen de l'un ou de l'autre de deux outils manuels différents. A cet effet, cette tête de vis 14' possède un contour périphérique polygonal régulier, de préférence hexagonal, de manière à être manoeuvrable par une clé telle qu'une clé plate à fourche, une clé en tube notamment coudé ou à pipe, une clé à molette ou analogue. Cette tête de vis 14 possède avantageusement aussi soit un contour hexagonal soit un évidement creux à six pans pour être manoeuvrable par une clé hexagonale, soit une empreinte cruciforme pour être manoeuvrable par un tournevis approprié.

Au moins l'une des deux branches parallèles du mors mobile 8 est traversée par le trou de passage de la vis de manoeuvre 14. Dans l'exemple représenté, la branche courte 8a du mors mobile 8 comporte le trou fileté 16 pour la vis 14 et la branche opposée ou longue 8b est traversée par un trou lisse 16' coaxialement aligné avec le trou fileté 16 et d'un diamètre légèrement plus grand que le diamètre extérieur de la vis pour permettre le libre passage éventuel de l'extrémité de celle-ci en cas de nécessité.

Le bras 3 coudé en bande plate, prolongeant, par sa branche courte, la branche longue 2b de la pince, est pourvu, dans sa branche rectiligne longue descendante, d'une fente centrale rectiligne longitudinale allongée 17 de passage du boulon 18 de fixation amovible du crochet de gouttière 19 se composant d'une partie arquée ou en arceau 19a à concavité de forme conjuguée de la surface convexe externe de la gouttière 20 et d'une portion rectiligne par exemple latéralement déportée 19b formant branche d'attache dudit crochet et appliquée par sa face externe sensiblement plane contre le bras 3 en étant fixée à celui-ci par le boulon 18 ayant par exemple une embase carrée traversant un trou 18' par exemple carré de la branche d'attache 19b du crochet 19. Grâce à la fente 17 du bras porte-crochet 3, la position relative du crochet 19 est variable en étant sélectivement réglable par coulissement du boulon 18 le long de la fente 17 pour adapter la position du crochet 19 à la configuration fonctionnelle imposée par la toiture et notamment de façon que l'extrémité de la branche libre d'arceau 19a du crochet soit au moins approximativement au niveau du fond 2' de la pince 2.

Pendant son déplacement de réglage du crochet 19 le long du bras porte-crochet 3, le crochet est guidé et maintenu bilatéralement par et entre les rebords saillants 6a, 6b s'étendant respectivement le long des côtés longitudinaux parallèles opposés de la partie porte-crochet du bras 3 de part et d'autre de la fente 17 de celui-ci, ces rebords s'étendant de préférence au-delà respectivement des extrémités opposées de cette fente.

La portion rectiligne 19b de la branche d'attache du crochet 19 est pourvue, à son extrémité supérieure, d'une butée d'arrêt 21 pour le bord longitudinal correspondant de la gouttière 20, ladite butée consistant de préférence en une languette ou patte repliée ou découpée venue de matière avec ledit crochet en étant en saillie du côté de la concavité de celui-ci.

La portion rectiligne d'attache de la branche 19b du crochet comporte avantageusement deux trous et de préférence trois trous traversants non alignés 22a, 22b, 22c disposés par exemple sensiblement respectivement aux sommets d'un triangle isocèle ou équilatéral en étant placés en dessous du trou carré 18' de passage du boulon 18 de fixation de crochet. Ces trous sont destinés au passage de clous ou de vis de fixation séparée directe du crochet 19 seul sur un bandeau de façade de bâtiment en dessous de la toiture.Ces trous seront avantageusement conformes à la norme européenne précitée.

Le crochet 19 peut être avantageusement raidi par exemple par une ou plusieurs nervures longitudinales embouties en saillie sur la courbure convexe de la surface de paroi externe du crochet 19.

L'extrémité libre de la branche de crochet 19a, opposée à sa portion d'attache rectiligne 19b, est prolongée vers le haut par une paillette 23 en bande plate métallique relativement mince pour être facilement déformable à la main et fixée à la surface externe de paroi de la branche de crochet 19a de préférence par soudure par point 24. Cette paillette 23 a de préférence la même largeur que la branche de crochet 19a. Cette paillette initialement rectiligne est destinée à être rabattue à la main par dessus le bord longitudinal correspondant de la gouttière (après installation de celle-ci en ayant son bord longitudinal opposé en butée contre la languette 21) en étant soit recourbée par dessus le boudin de bordure correspondant de la gouttière 20 comme cela est représenté sur la figure 1 ou en étant repliée par dessus le bord longitudinal correspondant de ladite gouttière lorsque ce bord est droit, c'est-à-dire dépourvu de boudin roulé.

Le crochet 19 peut être avantageusement pourvu, en son point le plus bas, d'au moins un trou traversant d'évacuation d'eau de pluie.

Les parties 2 et 3 du dispositif 1, constituées respectivement par la pince 2 et le bras porte-crochet 3, sont d'une utilisation universelle car adaptables sur différents types de crochets tels que demi-lune, du genre dit Vadot et autres.

Les divers éléments métalliques constituant le dispositif 1 sont avantageusement protégés contre la corrosion par un revêtement superficiel approprié en étant par exemple galvanisés ou par un traitement de surface équivalent. La vis de manoeuvre 14 et la vis 18 sont avantageusement protégées par un revêtement anticorrosion de préférence renforcé tel que celui connu sous le nom de DACROMET(revêtement minéral à base de zinc et d'aluminium lamellaires bichromaté dans la masse).

Le crochet 19 peut éventuellement être constitué en une matière synthétique plastique à condition d'adapter la partie 3 au guidage d'un tel crochet.

Un trou d'évacuation d'eau 25 est avantageusement prévu au point bas de la branche 2b de l'étrier 2 formant pince.

L'invention n'est nullement limitée au mode de réalistion décrit et représenté qui n'a été donné qu'à titre d'exemple car elle couvre aussi tous les moyens équivalents à ceux décrits ainsi que leurs combinaisons si elles sont réalisées dans l'esprit et dans le cadre des revendications qui suivent.

## Revendications

1. Dispositif (1) de support de gouttière pendante (20) pour toit (4) éventuellement pentu, de préférence débordant, du type à crochet porte-gouttière (19) attaché par une branche (19b) à une pince en étrier (2) de fixation par chevauchement sur le bord inférieur libre saillant d'un pan de couverture (4) et par serrage de celui-ci entre une branche sensiblement droite (2a) formant mors fixe de la pince (2) et un mors mobile interne (8) de celle-ci, variablement associé à l'autre branche sensiblement droite (2b) de la pince en étant actionnable en déplacement de serrage par une vis de manoeuvre coopérante (14) accessible de l'extérieur et traversant la paroi de la pince (2), caractérisé en ce que le mors fixe est constitué par la branche de pince (2a) applicable sur la face de dessus de la couverture (4) tandis que le mors mobile (8) est applicable contre la sous-face de la couverture (4) en étant associé à l'autre branche (2a) de la pince (2) et le trou traversant (15) de vis (14) étant situé en dehors de la branche de pince (2a) formant mors fixe.

2. Dispositif selon la revendication 1, caractérisé en ce que la pince (2) est de forme angulaire à branches non parallèles et le mors mobile (8) est sélectivement déplaçable bidirectionnellement en translation le long de ladite autre branche de pince (2b) en étant en appui à contact glissant sur la face interne de celle-ci, par sa vis de manoeuvre (14) reliée au mors mobile (8) immobilisable par blocage direct positif à coincement de contact frottant entre ladite face interne de branche de pince (2b) et la sous-face de la couverture (4).

3. Dispositif selon la revendication 2, caractérisé en ce que la vis de manoeuvre (14) traverse le fond d'étrier (2') de la pince (2) en s'étendant sensiblement parallèlement à l'autre branche de pince (2a) en étant reliée au mors mobile (8) de façon à pouvoir le déplacer alternativement dans les deux sens opposés respectivement de serrage par traction et de desserrage par poussée.

4. Dispositif selon la revendication 3, caractérisé en ce que la vis de manoeuvre (14) est vissable et dévissable dans un trou fileté correspondant (16) du mors mobile (8) en traversant un trou lisse (15) de la paroi de pince.

5. Dispositif selon la revendication 3, caractérisé en ce que la vis de manoeuvre (14) est rotativement solidaire en translation du mors mobile (8) en étant vissable et dévissable à travers un trou fileté (15) de la paroi de pince.

6. Dispositif selon la revendication 4 ou 5, caractérisé en ce que le trou fileté précité (15 ou 16) est soit directement taraudé dans la paroi du mors mobile (8) ou de la pince (2), soit celui d'un écrou fixé à ladite paroi coaxialement à un trou lisse traversant correspondant de celle-ci.

7. Dispositif selon l'une des revendications 2 à 6, caractérisé en ce que le mors mobile (8) est positivement guidé en translation rectiligne par ladite autre branche de pince (2b) .

8. Dispositif selon la revendication 7, à rebords internes saillants (5a, 5b) respectivement sur les côtés rectilignes longitudinaux parallèles opposés de ladite autre branche de pince (2b), caractérisé en ce que le mors mobile (8) est guidé par et entre ces rebords (5a, 5b) au moins le long de sa course utile.

9. Dispositif selon la revendication 7 ou 8, caractérisé en ce que le mors mobile (8) comporte un appendice saillant (9) engagé à ajustement glissant libre dans une fente rectiligne longitudinale (10) de guidage par coulissement, formée dans ladite autre branche de pince (2b).

10. Dispositif selon la revendication 9, caractérisé en ce que ledit appendice (9) est plus large que la fente précitée (10) et comporte deux encoches latérales (11) transversalement alignées respectivement sur des côtés opposés de l'appendice, chaque encoche (11) chevauchant le bord longitudinal voisin de ladite fente (10).

11. Dispositif selon l'une des revendications précédentes, caractérisé en ce que la face active de préférence sensiblement rectiligne du mors mobile (8) est inclinée parallèlement à la branche de pince (2a) formant mors fixe.

12. Dispositif selon l'une des revendications précédentes, caractérisé en ce que la face active interne de la branche de pince (2a) formant mors fixe est rendue rugueuse au moins localement ou partiellement par au moins deux arêtes vives transversales ou aspérités saillantes ou dents successives espacées (7) pour coopérer par effet de pénétration partielle ou d'accrochage avec la face voisine concernée de la couverture (4) et par exemple prévues sur des rebords saillants internes (5a, 5b) respectivement le long de côtés longitudinaux parallèles opposés de ladite branche de pince (2a) .

13. Dispositif selon la revendication 11 ou l'ensemble des revendications 11 et 12, à face active (8') de mors mobile (8) rendue rugueuse par des aspérités saillantes (13) de préférence en forme de dents pour coopérer par effet de pénétration partielle ou d'accrochage avec la face voisine concernée de la couverture (4), caractérisé en ce que lesdites aspérités ou dents sont prévues sur des rebords saillants externes (12a, 12b) s'étendant respectivement le long des côtés opposés du mors mobile (8) parallèles à la direction longitudinale de la branche de pince (2a) formant mors fixe.

14. Dispositif selon la revendication 4 ou 5 ou l'ensemble de la revendication 4 ou 5 et de l'une des revendications 6 à 13, dont le mors mobile (8) est une pièce creuse en forme de U renversé en pontet à fond sensiblement plat (8'), caractérisé en ce que la pièce en U (8) a des branches parallèles (8a, 8b) de longueurs inégales à direction de largeur ou de bords transversaux extrêmes parallèle à la direction de largeur de la branche de pince coopérante (2b) tandis que son fond plat (8') forme extérieurement la face active dudit mors mobile (8) et dont au moins l'une (8a) des deux branches parallèles (8a, 8b) est traversée par le trou (16) de passage de la vis de manoeuvre (14).

15. Dispositif selon l'une des revendications précédentes, à pince (2) monobloc à branches de longueurs inégales (2a, 2b) dont ladite autre branche formant branche longue (2b) se prolonge par un bras (3) en bande plate rectiligne recourbée vers l'extérieur et pourvue d'une fente centrale rectiligne longitudinale allongée (17) de passage du boulon (18) de fixation amovible du crochet de gouttière (19), traversant un trou correspondant (18') de la portion rectiligne de branche d'attache (19b) dudit crochet (19), appliquée par sa face externe contre ledit bras (3) et ainsi sélectivement réglable en position le long de ladite fente (17) en étant guidée et maintenue bilatéralement par et entre des rebords saillants (6a, 6b) s'étendant respectivement le long des côtés longitudinaux parallèles opposés de ladite bande (3) de part et d'autre de ladite fente (17) en s'étendant au-delà respectivement des extrémités opposées de celle-ci, caractérisé en ce que ledit bras (3) vient de matière avec l'extrémité de la branche longue de pince (2b).

16. Dispositif selon la revendication 15, caractérisé par au moins deux trous et de préférence trois trous non alignés (22a, 22b, 22c) traversant ladite portion d'attache rectiligne (19b) de branche du crochet de gouttière (19) en dessous du trou (18') de passage du boulon (18) de fixation de celui-ci, pour le passage de clous ou vis de fixation séparée directe dudit crochet (19) seul sur un bandeau de façade en dessous de la toiture (4).

17. Dispositif selon la revendication 15 ou 16, caractérisé en ce que les deux branches (2a, 2b) de la pince (2) forment, entre elles, un angle aigu d'environ 15° tandis que la portion rectiligne porte-crochet du bras (3) précité fait un angle d'environ 75° avec la branche longue (2b) de la pince (2).

18. Dispositif selon l'une des revendications précédentes, caractérisé par une tête (14') de vis de manoeuvre (14) d'une forme telle qu'elle est actionnable au choix par deux outils manuels différents et comporte de préférence un contour périphérique polygonal régulier, notamment hexagonal ainsi qu'une empreinte cruciforme pour être manoeuvrable respectivement par une clé ou un trounevis de forme appropriée.
